# EUROPÄISCHE PATENTSCHRIFT

(11) **EP 3 569 754 B1**
(45) Veröffentlichungstag und Bekanntmachung des Hinweises auf die Patenterteilung: **17.06.2020**
(21) Anmeldenummer: 19169488.4
(22) Anmeldetag: 16.04.2019
(51) Int. Cl.: D05B 47/04

(54) **FADENSPANNEINRICHTUNG FÜR EINE NÄHMASCHINE**
THREAD TENSIONING DEVICE FOR A SEWING MACHINE
DISPOSITIF DE TENSION DE FIL POUR UNE MACHINE À COUDRE

(30) Priorität: 14.05.2018 DE 102018207426
(43) Veröffentlichungstag der Anmeldung: 20.11.2019
(73) Patentinhaber: Dürkopp Adler AG, 33719 Bielefeld (DE)
(72) Erfinder: Langreck, Gerd, 33378 Rheda-Wiedenbrück (DE); Schulz, Florian, 33758 Schloß Holte - Stukenbrock (DE); Exner, Jonas, 33607 Bielefeld (DE)
(74) Vertreter: Rau, Schneck & Hübner Patentanwälte Rechtsanwälte PartGmbB

(56) Entgegenhaltungen:
- DE-A1- 2 157 016
- DE-U1-202012 011 059
- DE-U1-202012 100 110

## Beschreibung

Die Erfindung betrifft eine Fadenspanneinrichtung für eine Nähmaschine sowie eine Maschine mit einer derartigen Fadenspanneinrichtung.

Eine Fadenspanneinrichtung für eine Nähmaschine ist bekannt aus der DE 196 33 223 C2. Die DE 2 157 016 A offenbart eine Vorrichtung zur Fadenspannung an gamverarbeitenden Maschinen. Die DE 20 2012 100 110 U1 offenbart eine Oberfadenspannvorrichtung, umfassend zwei Fadenspannscheiben. Die DE 103 44 982 A1 und die DE 202013 011059 U1 offenbaren Fadenspann-Vorrichtungen für Nähmaschinen. Die DE-PS 962 568 offenbart eine Spannvorrichtung für die Nadelfäden bei Zweinadel-Nähmaschinen. Die DE 20 2009 004 845 U1 offenbart eine Spulenvorrichtung für Nähmaschinen.

Es ist eine Aufgabe der vorliegenden Erfindung, eine Fadenspanneinrichtung der eingangs genannten Art derart weiterzubilden, dass deren Wirkung auf den zu spannenden Faden verbessert ist.

Diese Aufgabe ist erfindungsgemäß gelöst durch eine Fadenspanneinrichtung mit den im Anspruch 1 angegebenen Merkmalen.

Erfindungsgemäß wurde erkannt, dass die Aufteilung einer Fadenspannungswirkung der Fadenspanneinrichtung auf zwei Fadenspannungsbeiträge, zwischen denen ein Umlenken des Fadenlaufs am Fadenlauf-Umlenkelement erfolgt, eine Kraftausübung der Fadenspanneinrichtung auf den Nähfaden vorteilhaft verteilen hilft. Insbesondere lässt sich ein Verdrillen des Nähfadens vermeiden, sodass im Fadenlauf der Fadenspanneinrichtung keine unerwünschten Torsionskräfte auf den Nähfaden ausgeübt und insbesondere nicht kumuliert werden (sogenannter unerwünschter Drall-aufschub). Die Verteilung der Wirkung der Fadenspanneinrichtung auf zwei Fadenspannungsbeiträge, die beide über das Umschlingen ein- und derselben Spannwelle erreicht werden, führt zu einer kompakten Anordnung der Fadenspanneinrichtung. Es ist zudem möglich, mehrere unterschiedliche Fadenspannungsbeiträge zu erzeugen, die insbesondere verschieden angesteuert werden können, sodass ein insgesamt erzeugbarer Fadenspannungshub vorteilhaft vergrößert werden kann. Bei dem Nähfaden kann es sich um einen Oberfaden der Nähmaschine handeln. Mit der Fadenspanneinrichtung können auch mehr als zwei Fadenspannungsbeiträge erzeugt werden. Es kann dann ein entsprechender, weiterer Fadenlauf über das Fadenlauf-Umlenkelement oder ein weiteres Fadenlauf-Umlenkelement und wiederum Fadenlauf über die Spannwelle zur Erzeugung des nächsten Fadenspannungsbeitrages gegeben sein. Die Fadenspanneinrichtung kann genau eine Spanneinheit aufweisen. Alternativ kann die Fadenspanneinrichtung auch mindestens zwei Spanneinheiten aufweisen. Die Spanneinheit kann über eine Vorspannfeder vorgespannt werden. Bei der Vorspannfeder kann es sich um eine Druckfeder handeln. Die Druckfeder kann als Federwendel oder auch als Wellfeder ausgeführt sein.

Ein als drehbarer Stift oder auch als Rolle ausgeführtes Fadenlauf-Umlenkelement nach Anspruch 2 ist in Bezug auf Ausübung von Kräften auf den Nähfaden besonders neutral. Der drehbare Stift bzw. die drehbare Rolle kann sich dann mit dem hierüber laufenden Nähfaden mitdrehen.

Eine Ausgestaltung der Spanneinheit nach Anspruch 3 ist, isoliert für eine Spanneinheit betrachtet, aus dem Stand der Technik, beispielsweise aus der DE 196 33 223 C2 bekannt. Die Druck-Spannungsscheiben können als Tellerfedern ausgeführt sein. Die Spanneinheit kann zwei Paare von Druck-Spannungsscheiben oder auch mehr als zwei Paare von Druck-Spannungsscheiben, z. B. drei, vier, fünf oder noch mehr Paare von Druck-Spannungsscheiben aufweisen. Anstelle eines motorischen Aktors kann auch ein manuell bedienbares Stellelement zur Einstellung einer Spannkraft der Spanneinheit zum Einsatz kommen, z. B. eine Stellschraube. Die Druck-Spannungsscheiben können drehfest zur Spannwelle angeordnet sein.

Eine Spanneinheit nach Anspruch 4 hat sich zur Erzeugung einer Fadenspannung über einen vorteilhaft großen Spannungshub und insbesondere zur reproduzierbaren Erzeugung einer vorgegebenen Fadenspannung als besonders geeignet herausgestellt. Scheibenabschnitte der jeweiligen Rad-Spannungsscheibe, die den zu spannenden Faden zwischen sich aufnehmen, können fest miteinander verbunden sein, beispielsweise miteinander verschweißt sein. Eine Haltewirkung der Rad-Spannungsscheiben kann über umfangsseitige Halteabschnitte erfolgen, die insbesondere als zungenförmige Halteabschnitte ausgeführt sein können. Diese Halteabschnitte können so ineinander greifen, dass ein reproduzierbarer Reibschluss zwischen den Halteabschnitten und dem zu spannenden Faden vorliegt. Die Rad-Spannungsscheiben können drehbar auf die Spannwelle aufgesetzt sein. In diesem Fall können sich die Rad-Spannungsscheiben bei der Förderung des zu spannenden Fadens mit diesem um die Spannwelle drehen. Eine Fadenspannung kann dann über den Aktordruck durch eine entsprechende druckabhängige Bremswirkung eines aktorbetätigten Bremskörpers auf die Rad-Spannungsscheiben erzeugt werden.

Der Aktor der auf das Spannungsscheiben-Paar wirkt, kann auf dieses Spannungsscheiben-Paar über eine Drahtfeder und/oder über eine Wellfeder wirken.

Ein Schrittmotor nach Anspruch 5 ermöglicht eine besonders feine und reproduzierbare Fadenspannungsvorgabe. Der Schrittmotor kann über ein Getriebe auf die mindestens eine Spanneinheit wirken, was entweder eine Sensitivität der Wirkung des Schrittmotors auf den erzeugten Fadenspannungsbeitrag oder eine Geschwindigkeit eines Stellvorgangs oder eines Öffnens der jeweiligen Spanneinheit verbessern hilft. Anstelle eines Schrittmotors kann auch ein Linearmotor zum Einsatz kommen. Der Aktor kann ein Getriebe aufweisen. Zur Kraftübertragung zwischen dem Aktor und den Spannungsscheiben kann ein mehrgängiges Gewinde eingesetzt werden. Der Schrittmotor kann drehmomentgeregelt sein.

Mindestens zwei Spanneinheiten nach Anspruch 6 ermöglichen eine besonders unabhängige Vorgabe verschiedener Fadenspannungsbeiträge.

Alternativ zur Gestaltung der Spanneinheit durch ein Paar von Spannungsscheiben kann die Spanneinheit selbst durch mindestens einen Schrittmotor nach Anspruch 7 gebildet sein. Die Spannwelle kann entweder die Motorwelle des Schrittmotors selbst darstellen oder mit dieser Motorwelle über ein Getriebe verbunden sein.

Die Vorteile einer Nähmaschine nach Anspruch 8 entsprechen denen, die vorstehend im Zusammenhang mit der Fadenspanneinrichtung bereits erläutert wurden. Zusätzlich zu der vorstehend erläuterten Fadenspanneinrichtung, die dann als Haupt-Fadenspanneinrichtung zum Einsatz kommt, kann noch eine Vor-Fadenspanneinrichtung im der Haupt-Fadenspanneinrichtung vorausgehenden Lauf des Nähfadens angeordnet sein.

Ausführungsbeispiele der Erfindung werden nachfolgend anhand der Zeichnung näher erläutert. In dieser zeigen:
- Fig. 1: schematisch eine teilweise innere Details preisgebende Vorderansicht einer Doppelsteppstich-Nähmaschine, wobei ein Oberfadenlauf im Bereich in der Fig. 1 nicht dargestellter Fadenspannungskomponenten unterbrochen, also nicht dargestellt ist;
- Fig. 2: eine zusätzliche Details zeigende Vorderansicht eines Gehäuseabschnitts der Nähmaschine, wobei Komponenten einer Fadenspanneinrichtung in einem Ausschnitt I/II dargestellt sind, die dem Ausschnitt I/II in der Fig. 1 entsprechen;
- Fig. 3: einen Schnitt gemäß Linie III-III in Fig. 2;
- Fig. 4: eine Seitenansicht des Gehäuseabschnitts, gesehen aus Blickrichtung IV in Fig. 2;
- Fig. 5: eine perspektivische Ansicht des Gehäuseabschnitts nach Fig. 2, gesehen schräg von vorne;
- Fig. 6: eine Rad-Spannungsscheibe mit zwei Scheibenabschnitten, die alternativ zu einem Paar von Druck-Spannungsscheiben eine Spanneinheit einer Haupt-Fadenspanneinrichtung der Fadenspannvorrichtung bilden können; und
- Fig. 7: eine Seitenansicht einer Ausführung der Spanneinheit mit zwei Paaren von Druck-Spannungsscheiben zusammen mit einem Fadenlauf-Umlenkelement mit Darstellung eines Fadenlaufes im Bereich der Fadenspanneinrichtung.

Eine Doppelsteppstich-Nähmaschine 1 hat einen Maschinenrahmen 1a mit einer Grundplatte 2 mit einem sich davon aufwärts erstreckenden Ständer 3 und einem abgewinkelten Arm 4. Letzterer endet in einem Kopf 5. In dem Arm 4 ist eine Armwelle 6 drehbar gelagert. Diese treibt in dem Kopf 5 einen Kurbeltrieb 7 mit einem Fadenhebel 8 an. Der Kurbeltrieb 7 steht antriebsmäßig mit einer in dem Kopf 5 axial verschiebbar gelagerten Nadelstange 9 in Verbindung. Diese hat an ihrem unteren Ende eine Nadel 10. Die Nadel 10 ist durch den Kurbeltrieb 7 auf einer vertikalen Achse 11 aufund abbewegbar.

Zur Vereinfachung der Darstellung von Lagebeziehungen wird nachfolgend ein kartesisches xyz-Koordinatensystem verwendet. Die vertikale Achse 11 verläuft längs der z-Richtung dieses Koordinatensystems. Die x-Richtung verläuft senkrecht zur Zeichenebene der Fig. 1 in diese hinein und verläuft parallel zu einer Nährichtung der Nähmaschine 1. Die y-Richtung verläuft in der Fig. 1 nach links.

Die Nadel 10 führt in einem Öhr einen Nadelfaden 13, der von einem Oberfadenvorrat in Form einer Spule 12 über eine Fadenspannvorrichtung, die nachfolgend im Zusammenhang mit den Fig. 2 f. noch erläutert wird, und den Fadenhebel 8 zugeführt wird und auch als Oberfaden bezeichnet ist. Der Nadelfaden 13 hat einen freien Oberfaden-Anfangsabschnitt 13a. Die Grundplatte 2 trägt eine mit Schrauben befestigte Auflageplatte 14, auf der ein Nähgutteil 15 aufliegt. Ein als Stichplatte 16 ausgeführter Abschnitt der Auflageplatte 14 ist mit einer Ausnehmung für den Durchtritt eines unteren Stoffschiebers 17 ausgebildet, der auch als Untertransporteur bezeichnet ist. Letzterer hat ein Stichloch 18 für den Durchtritt der Nadel 10. Der Stoffschieber 17 befindet sich in bekannter Weise in Antriebsverbindung mit einem unterhalb der Grundplatte 2 angeordneten Schub- und Hubgetriebe.

Unterhalb der Auflageplatte 14 befindet sich ein Greifer 19, der einen Greiferkörper 20 mit einer Greiferspitze 21 aufweist. In dem Greiferkörper 20 ist ein topfförmiges Spulengehäuse zur Aufnahme eines Greiferfadenvorrats in Form einer Spule 22 oder eines Fadenwickels gelagert. Die Spule 22 dient als Unterfadenvorrat. Der Greiferfaden wird auch als Unterfaden bezeichnet.

Zusammen mit der Nadel 10 stellt der Greifer 19 ein Stichbildungswerkzeug dar. Die Nadel 10 dient dabei zur Oberfadenführung. Der Greifer 19 dient zur Umschlingung von Ober- und Unterfaden.

Der Greifer 19 ist um eine vertikale, in z-Richtung verlaufende Greiferachse 23 drehbar. Der Greiferkörper 20 ist fest mit einer Welle 25 verbunden, die koaxial zur Greiferachse 23 verläuft. Die Welle 25 ist drehbar in einem mit der Grundplatte 2 verschraubten Lagerbock 26 gelagert. In diesem ist eine Antriebswelle 27 gelagert, die mit einem im Inneren des Lagerbocks 26 angeordneten Zahnradgetriebe verbunden ist. Das Zahnradgetriebe weist ein Übersetzungsverhältnis von 1 : 2 auf, so dass sich bei einer Umdrehung der Antriebswelle 27 der auf der Welle 25 befindliche Greiferkörper 20 zweimal dreht. Die Antriebswelle 27 ist über einen Riementrieb 28 antriebsmäßig mit der Armwelle 6 verbunden.

Die Fadenspannvorrichtung 29, die im Abschnitt I/II der Fig. 1 und 2 auf einem Gehäuseabschnitt 30 des Arms 4 angeordnet ist, weist im Fadenlauf des Oberfadens 13 mehrere nacheinander angeordnete Fadenspannkomponenten auf. Im Fadenlauf des Oberfadens 13 nach der Spule 12 folgt zunächst eine nicht näher dargestellte Vor-Fadenspanneinrichtung und nachfolgend eine Haupt-Fadenspanneinrichtung 32. Je nach Ausführung der Nähmaschine 1 kann die Vor-Fadenspanneinrichtung auch entfallen.

Die Haupt-Fadenspanneinrichtung 32 hat eine Spannwelle 33 (vgl. Fig. 3), die vom zu spannenden Oberfaden 13 umschlungen wird. Mit der Spannwelle 33 wirken zwei Spanneinheiten 34, 35 zusammen, die jeweils zur Erzeugung eines Fadenspannungsbeitrages ausgeführt sind. Jede der Spanneinheiten 34, 35 dient zur Erzeugung einer Fadenspannung beziehungsweise eines Fadenspannungsbeitrages des Oberfadens 13 in einem der Spannwelle 33 nachfolgenden Lauf des Oberfadens 13. Je nach Ausführung der Haupt-Fadenspanneinrichtung 32 kann auch nur genau eine Spanneinheit, also beispielsweise die Spanneinheit 34 vorhanden sein und zur Erzeugung der Fadenspannung genutzt werden.

Jede der Spanneinheiten 34, 35 ist durch ein Paar von Druck-Spannungsscheiben 36 und einen Aktor 37 gebildet. Die Druck-Spannungsscheiben 36 des jeweiligen Spannungsscheibenpaars sind derart angeordnet, dass der zu spannende Oberfaden 13 zwischen den Spannungsscheiben 36 dieses Paars hindurchgeführt ist. Die Spannungsscheiben 36 des jeweiligen Paars wirken mit dem Aktor 37 zur Vorgabe eines Drucks zwischen den Spannungsscheiben 36 zusammen. Diese Wirkung eines Paars der Druck-Spannungsscheiben 36 und des Aktors 37 ist aus dem Stand der Technik bekannt und beispielsweise beschrieben in der DE 196 33 223 C2 insbesondere im Zusammenhang mit der Fig. 4.

Als Aktor 37 kann ein Elektromagnet zum Einsatz kommen. Als Aktor 37 kann auch ein Schrittmotor zum Einsatz kommen.

Die beiden Spanneinheiten 34, 35 wirken mit demselben Aktor 37 zusammen. Die beiden Spanneinheiten 34, 35 sind auf der Spannwelle 33 einander direkt axial benachbart angeordnet. Zwischen den beiden Spanneinheiten 34, 35 ist eine Lagerscheibe 37a angeordnet, gegen die sich diejenigen Spannungsscheiben 36 der beiden Spanneinheiten 34, 35 abstützen, die dieser Lagerscheibe 37a direkt axial benachbart angeordnet sind. Die Lagerscheibe 37a ist, wie die Spannungsscheiben 36, auf die Spannwelle 33 aufgesteckt und dient der Radiallagerung der zugewandten Spannungsscheiben 36. Hierzu hat die Lagerscheibe 37a beiderseits jeweils eine umlaufende Lagernut, in die ein Randabschnitt der jeweils zugewandten Spannungsscheibe 36 eingreift.

Zusätzlich zu den beiden Spanneinheiten 34, 35 hat die Haupt-Fadenspanneinrichtung ein Fadenlauf-Umlenkelement 38 zum Umlenken des Fadenlaufs des Oberfadens 13. Dieser Fadenlauf des Oberfadens 13 in der Haupt-Fadenspanneinrichtung 32 ist derart, dass der Oberfaden 13 zunächst zur Erzeugung eines ersten Fadenspannungsbeitrags die Spannwelle 33 im Bereich einer ersten der beiden Spanneinheiten 34, 35 umschlingt, anschließend über das Fadenlauf-Umlenkelement 38 läuft und anschließend zur Erzeugung eines zweiten Fadenspannungsbeitrags die Spannwelle 33 im Bereich einer zweiten der beiden Spanneinheiten 34, 35 erneut umschlingt. Dieser Fadenlauf in der Haupt-Fadenspanneinrichtung 32 kann auch derart sein, dass mehr als zwei Fadenspannungsbeiträge erzeugt werden. Es kann in einem solchen Fall ein entsprechend weiterer Fadenlauf über das gleiche Fadenlauf-Umlenkelement 38 oder über ein weiteres, nicht dargestelltes Fadenlauf-Umlenkelement und wiederum um die Spannwelle 33 zur Erzeugung des jeweils nächsten Fadenspannungsbeitrages erfolgen. Hierzu kann die Spanwelle 33 weitere Spanneinheiten nach Art der Spanneinheiten 34, 35 tragen, was in der Zeichnung nicht dargestellt ist.

Das Fadenlauf-Umlenkelement 38 ist als Umlenkstift ausgebildet. Ein derartiger Umlenkstift kann fest am Gehäuseabschnitt 30 montiert sein oder kann alternativ um seine Stiftachse drehbar gestaltet sein. Der Stift ist in diesem Fall nach Art einer Rolle über ein Radiallager im Gehäuseabschnitt 30 gelagert.

Alternativ ist es möglich, die Spanneinheiten 34, 35 jeweils als Paar von Scheibenabschnitten einer Rad-Spannungsscheibe auszuführen. Ein Paar derartiger Scheibenabschnitte einer Rad-Spannungsscheibe 39, die beispielhaft eine der Spanneinheiten 34 oder 35 bilden können, ist in der Fig. 6 dargestellt.

Die beiden Scheibenabschnitte 39a der Rad-Spannungsscheibe 39 sind fest miteinander verbunden, beispielsweise miteinander verschweißt. Ein Au-ßenumfang des Paares der Scheibenabschnitte 39a der Rad-Spannungsscheibe 39 hat eine angenähert U- bzw. V-förmige Nut-Profilierung, in der der Oberfaden 13 in einem Umfangwinkelbereich, beispielsweise über eine Umschlingung der Spannwelle 33 von 360°, geführt ist.

Die Außen-Profilierung des Paares der Scheibenabschnitte 39a der Rad-Spannungsscheibe 39 ist durch zwei Steg-Ringe 40 gebildet, die jeweils eine Mehrzahl von in +/- x-Richtung axial nach außen gebogene Stege 41 aufweisen. Die Anordnung der Stege 41 der beiden Stegringe 40 in Umfangsrichtung ist so, dass die Zuordnung der Stege 41 alternierend jeweils zu einem der beiden Steg-Ringe 40 und dann zum anderen der beiden Steg-Ringe 40 ist. Ein Profilgrund der Nut-Profilierung ist durch einander in der x-Richtung überlappende Halteabschnitte 42 der Stege 41 gebildet. Dies stellt sicher, dass der Oberfaden 13 bei der Umschlingung des Paars der Scheibenabschnitte 39a der Rad-Spannungsscheibe 39 in einem exakt definierten Radius zur Wellenachse der Spannwelle 33 läuft.

Die Halteabschnitte 42 können als Zungenabschnitte ausgebildet sein.

Unabhängig von der Ausführung der Spanneinheiten 34, 35 als Paare von Druck-Spannungsscheiben 36 oder als Paare von Scheibenabschnitten 39a einer Rad-Spannungsscheibe 39 kann die mindestens eine Spanneinheit der Haupt-Fadenspanneinrichtung 32 durch mindestens einen Schrittmotor gebildet sein, der eine Umdrehung der Spannwelle 33 antreibt. Die Spannwelle 33 kann dabei als Motorwelle eines derartigen Schrittmotors direkt ausgeführt sein oder die Spannwelle kann mit der Motorwelle des Schrittmotors über ein Getriebe verbunden sein. Bei der Ausführung der Spanneinheit beziehungsweise der Spanneinheiten als Schrittmotor kann der Oberfaden 13 die Spannwelle 33 insbesondere mehr als einmal komplett umschlingen.

Wie den Fig. 2 bis 5 entnommen werden kann, kann der Gehäuseabschnitt 30 mit Komponenten bestückt sein, über die zwei Haupt-Fadenspannungs-Einrichtungen nach Art der vorstehend beschriebenen Haupt-Spannungseinrichtung 32 durch eine entsprechende Führung des Oberfadens 13 gebildet werden können. Der Gehäuseabschnitt 30 kann also, wie in diesen Figuren dargestellt, zwei Haupt-Fadenspannungs-Einrichtungen mit zugeordneter Spannwelle, mit zugeordnetem Aktor und zugeordneten Spanneinheiten sowie zugeordnetem Fadenlauf-Umlenkelement tragen.

Der Aktor 37 wirkt über eine Druckfeder 43 auf die Spannungsscheiben 36 bzw. 39 der Spanneinheiten 34, 35. Bei der Druckfeder 43 kann es sich um eine Federwendel, insbesondere um eine Draht-Federwendel handeln. Bei Einsatz eines drehmomentgeregelten Stell- beziehungsweise Schrittmotors als Aktor 37 kann eine solche Spannfeder auch entfallen.

Bei der Ausführung der Spanneinheiten 34, 35 mit den Druck-Spannungsscheiben 36 wird die Fadenspannung über den Druck erzeugt, den der Aktor 37 zwischen den jeweiligen Spannungsscheiben 36 auf den zwischenliegenden Faden ausübt. Die Spannungsscheiben 36 können dabei drehfest auf der Spannwelle 33 angeordnet sein. Bei der Ausführung mit den Scheibenabschnitten 39a der jeweiligen Rad-Spannungsscheibe 39 ergibt sich die Spannungswirkung über eine vom Druck des Aktors 37 ausgeübte Bremswirkung zwischen der jeweiligen Rad-Spannungsscheibe 39, die sich mit dem Fadenlauf des um sie geschlungenen Fadens mitdreht, und einem Bremskörper, der wiederum drehfest zur Spannwelle 33 angeordnet sein kann. Bei dem Bremskörper kann es sich beispielsweise um die Lagerscheibe 37a handeln.

Im Fadenlauf nach der Haupt-Fadenspanneinrichtung 32 passiert der Oberfaden 13 noch eine Fadenanzugsfeder 44 (vgl. auch Fig. 1). Im Anschluss hieran verläuft der Oberfaden 13 über den Fadenhebel 8 hin zum Öhr der Nadel 10.

Fig. 7 zeigt den Fadenlauf der Fadenspanneinrichtung 32. Dargestellt ist eine der beiden Fadenspanneinrichtungen 32 der Ausführung nach den Fig. 1 bis 5. Der Fadenlauf in der anderen Fadenspanneinrichtung 32 ist dann entsprechend.

Der Nadelfaden 13 läuft von einer in der Fig. 7 nicht dargestellten Vor-Fadenspanneinrichtung zunächst über ein erstes Paar 45 von Druck-Spannungsscheiben 36 (erste Spanneinheit). Dabei umschlingt der Nadelfaden die Spannwelle 33 um mehr als 180° und kann die Spannwelle 33 auch mehr als einmal komplett umschlingen. Bei der dargestellten Ausführung umschlingt der Nadelfaden im Bereich des ersten Paars 45 der Druck-Spannungsscheiben 36 die Spannwelle 33 in einem Winkelbereich von etwa 270°. Beim Umschlingen des ersten Paars 45 wird ein erster Fadenspannungsbeitrag für den Nähfaden 13 erzeugt.

Anschließend umschlingt der Nadelfaden 13 das Fadenlauf-Umlenkelement 38 mit einer Umschlingung von etwa 180° und läuft dann in das zweite Paar 46 der Druck-Spannungsscheiben 36 (zweite Spanneinheit) der Fadenspanneinrichtung 32 ein und umschlingt dabei die Spannwelle 33 in gleicher Weise wie bei der Umschlingung des ersten Paars 45. Bei der Umschlingung des zweiten Paars 46 wird der zweite Fadenspannungsbeitrag für den Nähfaden 13 erzeugt.

Anschließend läuft der Nadelfaden 13 hin zur in der Fig. 7 nicht dargestellten Fadenanzugsfeder.

Das erste Paar 45 der Druck-Spannungsscheiben 36 ist gehäuseseitig und das zweite Paar 46 ist hin zu einem freien Ende der Spannwelle 33 angeordnet.

Bei der Ausführung nach Fig. 7 ist die Druckfeder 43 als Wellenfeder bzw. Wellfeder ausgestaltet. Auch ein Wellenfederpaket kann hier zum Einsatz kommen.

Der Nähfaden 13 kann die Spannwelle 33 im Bereich der jeweiligen Spanneinheiten 45, 46 mit gleichem Drehsinn oder mit entgegengesetztem Drehsinn umlaufen. Je nach Fadentyp und Betriebssituation kann sich eine der beiden Umlauforientierungen "gleicher Drehsinn" oder "entgegengesetzter Drehsinn" als vorteilhafter zur Vermeidung eines Drallaufschubs herausstellen.

## Patentansprüche

1. Fadenspanneinrichtung (32) für eine Nähmaschine
- mit einer Spannwelle (33), die von einem zu spannenden Nähfaden (13) umschlingbar ist,
- mit mindestens einer mit der Spannwelle (33) zusammenwirkenden Spanneinheit (34, 35) zur Erzeugung einer Fadenspannung im der Spannwelle (33) nachfolgenden Lauf des Nähfadens (13),
- mit einem Fadenlauf-Umlenkelement (38) zum Umlenken eines Fadenlaufs des Nähfadens (13),
- wobei ein Fadenlauf der Fadenspanneinrichtung (32) derart ist, dass der Nähfaden (13)
-- zunächst zur Erzeugung eines ersten Fadenspannungsbeitrages die Spannwelle (33) umschlingt,
-- anschließend über das Fadenlauf-Umlenkelement (38) läuft und
-- anschließend zur Erzeugung eines zweiten Fadenspannungsbeitrages die Spannwelle (33) erneut umschlingt.

2. Fadenspanneinrichtung nach Anspruch 1, **dadurch gekennzeichnet, dass** das Fadenlauf-Umlenkelement (38) als um eine Stiftachse drehbarer Stift ausgeführt ist, der vom Nähfaden (13) umschlingbar ist.

3. Fadenspanneinrichtung nach Anspruch 1 oder 2, **dadurch gekennzeichnet, dass** die jeweilige Spanneinheit (34, 35) durch mindestens ein Paar von Druck-Spannungsscheiben (36) und mindestens einen Aktor (37) gebildet wird, wobei die Druck-Spannungsscheiben (36) paarweise derart angeordnet sind, dass der zu spannende Nähfaden (13) zwischen den Druck-Spannungsscheiben (36) hindurchgeführt ist, wo-09.01 2020 M/Ht P190400EP-2020002103 bei die Druck-Spannungsscheiben (36) mit dem Aktor (37) zur Vorgabe eines Drucks zwischen den Druck-Spannungsscheiben (36) zusammenwirken.

4. Fadenspanneinrichtung nach Anspruch 1 oder 2, **dadurch gekennzeichnet, dass** die jeweilige Spanneinheit (34, 35) durch eine Rad-Spannungsscheibe (39), einen Bremskörper (37a) und mindestens einen Aktor (37) gebildet wird, die derart angeordnet sind, dass der zu spannende Nähfaden (13) zwischen Scheibenabschnitten der Rad-Spannungsscheibe (39) hindurchgeführt ist, wobei die Rad-Spannungsscheibe (39) mit dem Aktor (37) zur Vorgabe eines Drucks des Bremskörpers auf die Rad-Spannungsscheibe (39) zusammenwirkt.

5. Fadenspanneinrichtung nach Anspruch 3 oder 4, **dadurch gekennzeichnet, dass** der Aktor (37) als Schrittmotor ausgeführt ist.

6. Fadenspanneinrichtung nach einem der Ansprüche 3 und 4, **gekennzeichnet durch** mindestens zwei Spanneinheiten (34, 35), die auf der Spannwelle (33) angeordnet sind, wobei die Spanneinheiten (34, 35) zur Erzeugung des jeweiligen Fadenspannungsbeitrages ausgeführt sind.

7. Fadenspanneinrichtung nach einem der Ansprüche 1 und 2, **dadurch gekennzeichnet, dass** die Spanneinheit durch mindestens einen Schrittmotor gebildet ist, wobei die Spannwelle (33) vom Schrittmotor angetrieben ist.

8. Nähmaschine mit einer Fadenspanneinrichtung (32) nach einem der Ansprüche 1 bis 7.

## Claims

1. Thread tensioning device (32) for a sewing machine
- with a tensioning shaft (33) configured such as to allow a sewing thread (13) to be tensioned to be wound around said tensioning shaft (33),
- with at least one tensioning unit (34, 35) interacting with the tensioning shaft (33) to generate a thread tension in the path of the sewing thread (13) downstream of the tensioning shaft (33),
- with a thread path deflecting element (38) to deflect a thread path of the sewing thread (13),
- wherein a thread path of the thread tensioning device (32) is such that the sewing thread (13)
-- is first wound around the tensioning shaft (33) to generate a first thread tension contribution,
-- then runs over the thread path deflecting element (38) and
-- is then wound around the tensioning shaft (33) again to generate a second thread tension contribution.

2. Thread tensioning device as claimed in claim 1, **characterized in that** the thread path deflecting element (38) is configured as a pin, which is rotatable about a pin axis, said pin being configured such as to allow the sewing thread (13) to be wound around said pin.

3. Thread tensioning device as claimed in claim 1 or 2, **characterized in that** the respective tensioning unit (34, 35) is formed by at least one pair of pressure tension discs (36) and at least one actuator (37), the pressure tension discs (36) being arranged in pairs in such a way that the sewing thread (13) to be tensioned is passed through between the pressure tension discs (36), the pressure tension discs (36) interacting with the actuator (37) to set a pressure between the pressure tension discs (36).

4. Thread tensioning device as claimed in claim 1 or 2, **characterized in that** the respective tensioning unit (34, 35) is formed by a wheel tension disc (39), a braking body (37a) and at least one actuator (37), which are arranged such that the sewing thread (13) to be tensioned is passed through between disc portions of the wheel tension disc (39), the wheel tension disc (39) interacting with the actuator (37) to set a pressure exerted on the wheel tension disc (39) by the braking body.

5. Thread tensioning device as claimed in claim 3 or 4, **characterized in that** the actuator (37) is configured as a stepper motor.

6. Thread tensioning device as claimed in any one of claims 3 and 4, **characterized by** at least two tensioning units (34, 35), which are arranged on the tensioning shaft (33), the tensioning units (34, 35) being configured such as to generate the respective thread tension contribution.

7. Thread tensioning device as claimed in any one of claims 1 and 2, **characterized in that** the tensioning unit is formed by at least one stepper motor, the tensioning shaft (33) being driven by the stepper motor.

8. Sewing machine with a thread tensioning device (32) as claimed in any one of claims 1 to 7.

## Revendications

1. Dispositif de tension de fil (32) pour une machine à coudre
- comportant un arbre de tension (33) pouvant être entouré par un fil à coudre (13) à tendre,
- comportant au moins une unité de tension (34, 35) coopérant avec l'arbre de tension (33) pour produire une tension de fil au cours du fil à coudre (13) suivant l'arbre de tension (33),
- comportant un élément de déviation de passage de fil (38) pour dévier un passage de fil du fil à coudre (13),
- dans lequel un passage de fil du dispositif de tension de fil (32) est tel que le fil à coudre (13)
- entoure l'arbre de tension (33) pour produire une première contribution de tension de fil,
- passe ensuite par-dessus l'élément de déviation de passage de fil (38) et
- entoure ensuite à nouveau l'arbre de tension (33) pour produire une seconde contribution de tension de fil.

2. Dispositif de tension de fil selon la revendication 1, **caractérisé en ce que** l'élément de déviation de passage de fil (38) est réalisé sous la forme d'une broche qui peut tourner autour d'un axe de broche et autour de laquelle le fil à coudre (13) peut être enroulé.

3. Dispositif de tension de fil selon la revendication 1 ou 2, **caractérisé en ce que** l'unité de tension respective (34, 35) est formée par au moins une paire de disques de compression-tension (36) et au moins un actionneur (37), dans lequel les disques de compression-tension (36) sont disposés par paires de telle manière que le fil à coudre (13) à tendre passe entre les disques de compression-tension (36), dans lequel les disques de compression-tension (36) coopèrent avec l'actionneur (37) pour prérégler une pression entre les disques de compression-tension (36).

4. Dispositif de tension de fil selon la revendication 1 ou 2, **caractérisé en ce que** l'unité de tension respective (34, 35) est formée par un disque de tension de roue (39), un corps de freinage (37a) et au moins un actionneur (37) qui sont disposés de telle manière que le fil à coudre (13) à tendre soit guidé entre des sections de disque du disque de tension de roue (39), dans lequel le disque de tension de roue (39) coopère avec l'actionneur (37) pour prérégler une pression du corps de freinage sur le disque de tension de roue (39).

5. Dispositif de tension de fil selon la revendication 3 ou 4, **caractérisé en ce que** l'actionneur (37) est réalisé sous la forme d'un moteur pas à pas.

6. Dispositif de tension de fil selon l'une des revendications 3 et 4, **caractérisé par** au moins deux unités de tension (34, 35) disposées sur l'arbre de tension (33), dans lequel les unités de tension (34, 35) sont conçues pour produire la contribution de tension de fil respective.

7. Dispositif de tension de fil selon l'une des revendications 1 et 2, **caractérisé en ce que** l'unité de tension est formée par au moins un moteur pas à pas, dans lequel l'arbre de tension (33) est entraîné par le moteur pas à pas.

8. Machine à coudre comportant un dispositif de tension de fil (32) selon l'une des revendications 1 à 7.
